# DEMANDE DE BREVET EUROPEEN

(11) **EP 1 433 925 A1**
(43) Date de publication de la demande: **30.06.2004**
(21) Numéro de dépôt: 02447280.5
(22) Date de dépôt: 24.12.2002
(51) Int. Cl.: F01D 11/00, F01D 9/04, F01D 5/30, F04D 29/08, F04D 29/02

(54) **Procédé de solidarisation d'une aube sur virole**

(71) Demandeur: Techspace Aero S.A., 4041 Herstal (BE)
(72) Inventeur: Derclaye, Alain, 4218 Couthuin (BE); Radovcic, Yvan, 4100 Seraing (BE); Bos, Mathieu, 3520 Zonhoven (BE)
(74) Mandataire: Van Malderen, Joelle

(57) **Abrégé**

La présente invention se rapporte à un procédé destiné à un étage redresseur d'un compresseur, ledit compresseur autorisant en son sein la circulation d'air selon un certain flux définissant la veine aérodynamique pour solidariser des aubes fixes (1) à une virole (3), en particulier une virole extérieure de redresseur, à l'aide de moyens (5) de solidarisation mécanique, caractérisé en ce que l'on dispose un joint (6) préformé stabilisé dans une cavité (4) qui sera présente entre ladite aube (1) et la virole (3) à la zone (2) de jonction de ces deux éléments (1, 3) et qui permettra d'assurer l'étanchéité de la veine aérodynamique.

## Description

### Objet de l'invention

La présente invention se rapporte à un procédé de solidarisation d'une aube sur une virole en vue d'obtenir une liaison mécanique étanche.

Plus particulièrement, la présente invention se rapporte à un procédé de solidarisation destiné à être utilisé pour fixer les aubes sur les viroles extérieures des redresseurs de turbocompresseurs.

### Arrière-plan technologique

Les compresseurs de turboréacteurs sont souvent constitués d'une succession d'étages mobiles (constitués d'aubes mobiles) qui permettent de réaliser une compression du flux d'air, et d'étages fixes ou redresseurs dans lesquels les aubes sont maintenues par des viroles extérieures et qui permettent d'aligner le flux d'air de façon à ce que l'étage mobile suivant fonctionne dans de bonnes conditions.

La présente invention se rapporte plus précisément à un procédé de solidarisation des aubes aux viroles extérieures des redresseurs.

Dans plusieurs exemples de réalisation existantes, ces aubes sont rendues solidaires de ladite virole par des techniques de soudure. Ces soudures permettent d'obtenir une solidarisation mécanique tout en assurant également l'étanchéité dans la veine fluide de l'étage redresseur d'un compresseur.

D'autres techniques de solidarisation consistent à utiliser des moyens de solidarisation mécanique, tels que des vis ou des rivets, qui permettent un assemblage mécanique très résistant. Cependant, de tels procédés de solidarisation présentent l'inconvénient qu'il est nécessaire, pour obtenir l'étanchéité adéquate dans la veine fluide, de disposer de joints supplémentaires à l'interface de liaison de l'aube sur la virole.

Selon une technique classique, on dispose un dépôt de polymère, par exemple un cordon de silicone souple, qui est de type bi-composant ou même mono-composant. Avantageusement, ce cordon contient un élément durcisseur qui permettra à la matière de polymériser ou de durcir dans les conditions d'utilisation après placement de ladite aube sur la virole que l'on solidarise à l'aide de rivets, par exemple.

Cependant, en l'absence de précautions particulières, on observe après le durcissement du cordon, un débordement de matière qui perturbe la veine aérodynamique, ce qui peut être fortement préjudiciable au rendement du compresseur.

De ce fait, il est nécessaire d'éliminer ces matières excédentaires par une opération manuelle qui est de ce fait influencée par la compétence et l'habilité de l'opérateur. Ceci bien entendu rend les coûts de réalisation de tels compresseurs relativement élevés.

### Buts de l'invention

La présente invention vise donc à proposer une solution qui permet pour des aubes rivetées ou vissées à des viroles d'étages redresseurs de présenter une étanchéité suffisante, tout en permettant de réduire le temps de mise en place de l'élément de l'étanchéité.

La présente invention vise donc à permettre de réduire les coûts de placement des aubes et donc de fabrication d'un compresseur.

### Principaux éléments caractéristiques

La présente invention se rapporte à un procédé destiné à un étage redresseur d'un compresseur, ledit compresseur autorisant en son sein la circulation d'air selon un certain flux définissant la veine aérodynamique pour solidariser des aubes fixes à une virole, en particulier une virole extérieure de redresseur, à l'aide de moyens de solidarisation mécanique, caractérisé en ce que l'on dispose un joint préformé stabilisé dans une cavité qui sera présente entre ladite aube et la virole à la zone de jonction de ces deux éléments et qui permettra d'assurer l'étanchéité de la veine aérodynamique.

De manière particulièrement avantageuse, la matière du joint est constituée d'élastomère fluorocarboné (Viton).

### Description détaillée des figures

La figure 1 représente une vue en coupe d'une aube fixée sur une virole extérieure d'un redresseur utilisant le procédé selon une première forme d'exécution.

La figure 2 représente une vue en coupe d'une aube fixée sur une virole extérieure d'un redresseur utilisant le procédé selon une seconde forme d'exécution.

### Description détaillée d'une forme d'exécution de l'invention

La présente invention se rapporte donc à un procédé de solidarisation des aubes sur une virole extérieure d'un étage redresseur.

Les figures 1 et 2 représentent deux exemples d'exécution d'un tel procédé. A la figure 1, on observe en coupe une aube 1 solidarisée à une virole 3 par l'intermédiaire d'au moins un rivet 5.

Le point délicat dans ce procédé de solidarisation réside dans l'étanchéité à obtenir à la jonction 2 de l'aube avec la virole.

Habituellement, on dispose à cet endroit un dépôt de polymère qui, après durcissement et polymérisation, a la capacité, dans les conditions d'utilisation, de remplir une cavité 4 réalisée à la jonction 2 aube - virole. Cependant, on observe en pratique que selon l'état de la technique, non seulement le dépôt de polymère aura tendance à effectivement remplir ladite cavité 4, mais également à déborder en dehors de cette cavité 4, créant un trop-plein de matière.

Ainsi qu'illustré à la figure 1, la présente invention se propose de résoudre le problème de débordement du trop-plein de matière par la disposition d'un joint préformé 6, c'est-à-dire réalisé dans une matière qui est déjà stabilisée, de telle manière que sa forme corresponde essentiellement à celle de la gorge ou de la cavité 4 prévue pour le recevoir à l'intersection de l'aube et de la virole. Après la pose de l'aube, qui est solidarisée de manière classique à l'aide de moyens mécaniques, tels que des rivets 5, le joint 6 aura tendance à remplir complètement ladite gorge ou cavité 4, sans toutefois qu'il y ait de débordement de matière en dehors de celle-ci. Ceci est dû essentiellement au fait que le joint 6 a été préalablement stabilisé afin d'éviter toute réaction de polymérisation ultérieure *in situ*.

De manière particulièrement avantageuse, le joint préformé 6 est réalisé en élastomère fluorocarboné (Viton).

Selon une forme d'exécution particulière telle qu'illustrée à la figure 2, le joint 6 présente un dimensionnement légèrement supérieur à celui de la gorge ou cavité 4 dans laquelle il va être disposé.

Comparativement aux procédés de l'état de l'art, la technique de solidarisation des aubes sur une virole, telle que décrite ci-dessus, permet de manière particulièrement avantageuse d'augmenter la productivité et donc de réduire le coût de réalisation de tels compresseurs, car ils ne nécessitent plus le recours à une opération manuelle qui consistait à doser soigneusement la quantité de polymère avant assemblage et à éliminer les débordements de matière du joint après assemblage.

## Revendications

1. Procédé destiné à un étage redresseur d'un compresseur, ledit compresseur autorisant en son sein la circulation d'air selon un certain flux définissant la veine aérodynamique pour solidariser des aubes fixes (1) à une virole (3), en particulier une virole extérieure de redresseur, à l'aide de moyens (5) de solidarisation mécanique, **caractérisé en ce que** l'on dispose un joint (6) préformé stabilisé dans une cavité (4) qui sera présente entre ladite aube (1) et la virole (3) à la zone (2) de jonction de ces deux éléments (1, 3) et qui permettra d'assurer l'étanchéité de la veine aérodynamique.

2. Procédé selon la revendication précédente, **caractérisé en ce que** la matière du joint est constituée d'élastomère fluorocarboné (Viton).
